# EUROPÄISCHE PATENTSCHRIFT

(11) **EP 3 121 351 B1**
(45) Veröffentlichungstag und Bekanntmachung des Hinweises auf die Patenterteilung: **28.12.2022**
(21) Anmeldenummer: 15177923.8
(22) Anmeldetag: 22.07.2015
(51) Int. Cl.: E04G 21/18, E04F 21/18

(54) **VERFAHREN ZUR TEILUNG EINER STRECKE IN GLEICHE STRECKENABSCHNITTE SOWIE VORRICHTUNG ZUR DURCHFÜHRUNG DES VERFAHRENS**
METHOD FOR DIVIDING A SECTION INTO IDENTICAL SUB-SECTIONS AND DEVICE FOR CARRYING OUT THE METHOD
PROCEDE DE DIVISION D'UNE SECTION EN SOUS-SECTIONS IDENTIQUES ET DISPOSITIF POUR LA REALISATION DU PROCEDE

(43) Veröffentlichungstag der Anmeldung: 25.01.2017
(73) Patentinhaber: STO SE & Co. KGaA, 79780 Stühlingen (DE)
(72) Erfinder: Kiefer, Armin, 79859 Schluchsee (DE); Mensen, Dirk, 79761 Waldshut (DE); Möller, Bodo, 18439 Stralsund (DE)
(74) Vertreter: Gottschalk, Matthias

(56) Entgegenhaltungen:
- SU-A1- 1 209 804
- US-A- 1 705 182
- US-A- 3 457 649
- US-A- 3 934 351
- US-A- 4 566 200
- US-A- 5 711 081

## Beschreibung

Die Erfindung betrifft ein Verfahren zur Teilung einer Strecke in gleiche Streckenabschnitte, insbesondere zur Festlegung von Schichthöhen und/oder Fugenbreiten bei der Anbringung stein- oder plattenförmiger Fassadenelemente. Das Verfahren dient demzufolge vorrangig der Herstellung einer Fassade, bei der stein- oder plattenförmige Fassadenelemente vorgegebener Abmessungen unter Ausbildung von Fugen an eine Gebäudewand oder -decke anzubringen sind. Das Verfahren kann aber auch zur Herstellung eines Bodenbelags eingesetzt werden, bei dem es stein- oder plattenförmige Bodenbeläge zu verlegen gilt.

Ferner betrifft die Erfindung eine Vorrichtung zur Durchführung des Verfahrens, d. h. eine Vorrichtung zur Teilung einer Strecke in gleiche Streckenabschnitte, insbesondere zur Festlegung von Schichthöhen und/oder Fugenbreiten bei der Anbringung stein- oder plattenförmiger Fassadenelemente oder beim Verlegen stein- oder plattenförmiger Bodenbeläge.

Das Verfahren und die Vorrichtung gelangen demzufolge bevorzugt im Baubereich zum Einsatz. Bei den anzubringenden oder zu verlegenden Stein- oder Plattenformaten kann es sich insbesondere um Klinkersteine, Riemchen, Naturwerksteinplatten, Fliesen oder dergleichen handeln.

Die Schwierigkeit bei der Anbringung bzw. Verlegung derartiger Stein- oder Plattenformate besteht darin, dass Bautoleranzen jeweils nur über die Fugenbreiten ausgeglichen werden können. Dabei gilt es die Stein- oder Plattenformate so zu verteilen, dass man ein einheitliches Fugenbild erhält. Das heißt, dass vor Ort Maß genommen und die ideale Aufteilung rechnerisch ermittelt werden muss, was einen nicht unerheblichen Aufwand darstellt und zudem potentiell fehlerbehaftet ist.

### Stand der Technik

Wenn es um die Festlegung von Schichthöhen einer Riemchenverblendung geht, bedient sich der Maler oder Stuckateur als ausführendes Gewerk in der Regel einer Dachlatte, eines Schichtenmaßes und/oder einer Schlagschnur. Aus dem Stand der Technik sind viele Hilfskonstruktionen bekannt, die den Umgang mit diesen Hilfsmitteln erleichtern bzw. diese ersetzen sollen. Beispielhaft wird in diesem Zusammenhang auf die WO 91/03613 A1 verwiesen. Die einzelnen Schichthöhen müssen jedoch nach wie vor rechnerisch ermittelt werden.

Aus der DE 532 450 A ist eine Mauerlehre bekannt, die zur Festlegung der Schichthöhen eine in einem Rohr angeordnete, ein- und feststellbare Nürnberger Schere umfasst. Die Gelenkpunkte der Nürnberger Schere sind zum Anzeigen der einzelnen Schichten aus dem Rohr hinaus geführt. Da prinzipbedingt bei der Nürnberger Schere die Abstände zwischen den Gelenkpunkten gleich sind, lassen sich hierüber die idealen Schichthöhen unter Einbeziehung etwaiger Bautoleranzen ermitteln.

Bei der Festlegung von Fugenbreiten können Hilfsmittel wie beispielsweise das aus der DE 37 37 246 C2 bekannte Fugenrasterband eingesetzt werden. Dieses gibt jedoch eine feste Fugenbreite vor, so dass Bautoleranzen nicht berücksichtigt werden können.

Aus der US 3 457 649 A ist ferner eine Vorrichtung bekannt, die ein elastisches Band umfasst, auf das eine Einteilung aufgetragen ist. Wird das elastische Band gedehnt, vergrößern sich die Abstände zwischen den Markierungen der Einteilung entsprechend.

Eine weitere Vorrichtung zur Streckenteilung ist aus der US 1 705 182 A bekannt. Die Vorrichtung umfasst eine längliche Schraubenfeder, auf welcher hülsenförmige Markierungen fixiert sind. Wird die Schraubenfeder auseinandergezogen, vergrößern sich die Abstände zwischen den Markierungen.

Aus der US 5 711 081 A geht zudem eine Vorrichtung zum Ausrichten von Bauelementen entlang einer Linie hervor, die durch ein gespanntes elastisches Element vorgegeben wird.

Der vorliegenden Erfindung liegt die Aufgabe zugrunde, den am Bau beteiligten Gewerken, insbesondere den Malern, Stuckateuren und Fliesenlegern, ein Verfahren und eine Vorrichtung an die Hand zu geben, mittels welcher die Teilung einer Strecke in gleiche Streckenabschnitte weiter vereinfacht wird.

Zur Lösung der Aufgabe werden das Verfahren mit den Merkmalen des Anspruchs 1 sowie die Vorrichtung mit den Merkmalen des Anspruchs 4 vorgeschlagen. Vorteilhafte Weiterbildungen der Erfindung sind den jeweiligen Unteransprüchen zu entnehmen.

### Offenbarung der Erfindung

Bei dem vorgeschlagenen Verfahren zur Teilung einer Strecke in gleiche Streckenabschnitte wird eine erfindungsgemäße Vorrichtung verwendet, die mindestens zwei über mindestens ein elastisches Element verbundene Platzhalterelemente umfasst.

Bei dem Verfahren wird zunächst die Vorrichtung an eine Fläche angelegt, wobei ein erstes Ende der Vorrichtung und/oder ein Ende eines in diesem Endbereich angeordneten Platzhalterelements mit einem Anfangspunkt einer zu teilenden Strecke in Überdeckung gebracht wird. Dabei oder danach wird die Vorrichtung parallel in Bezug auf die zu teilende Strecke ausgerichtet. Hierbei kann - soweit die Vorrichtung eine solche aufweist - eine Einrichtung zur Überprüfung der horizontalen und/oder vertikalen Lage, wie beispielsweise eine Libelle, von Nutzen sein. Anschließend wird die Vorrichtung an der Fläche fixiert, wobei die Fixierung im Bereich des an der Fläche anliegenden ersten Endes und/oder im Bereich eines in diesem Endbereich angeordneten Platzhalterelements erfolgt. Das Fixieren kann beispielsweise durch einfaches Andrücken bewirkt werden. Danach wird am gegenüberliegenden anderen Ende der Vorrichtung gezogen, und zwar parallel zur zu teilenden Strecke, bis das andere Ende der Vorrichtung und/oder ein Ende eines vorzugsweise in diesem Endbereich angeordneten Platzhalterelements in Überdeckung mit einem Endpunkt der Strecke gebracht worden ist. Welches Platzhalterelement in Überdeckung mit dem Endpunkt der Strecke zu bringen ist, hängt von den Abständen zwischen den Platzhalterelementen ab, die sich beim Auseinanderzeihen der Vorrichtung bilden bzw. vergrößern. Es sollte ein Abstand gewählt werden, der einer idealen Fugenbreite am nächsten kommt.

Bei dem vorgeschlagenen Verfahren wird vorzugsweise die Fixierung der Vorrichtung an der Fläche über ein Befestigungselement, insbesondere einen Befestigungsdorn, bewirkt. Das Befestigungselement wirkt einer Lageveränderung der Vorrichtung während der Durchführung des Verfahrens entgegen. Die Befestigung ist demzufolge nur temporär. Ferner muss das zu fixierende Ende bei der Durchführung des Verfahrens nicht dauerhaft manuell an die Fläche gedrückt werden, so dass der das Verfahren durchführenden Person beide Hände zur Verfügung stehen. Ist das Befestigungselement ein Befestigungsdorn, kann beim manuellen Andrücken der Vorrichtung an die Fläche zugleich der Befestigungsdorn in den Untergrund gedrückt werden. Ideal ist ein Untergrund, der einerseits ausreichend weich ist, so dass ein Befestigungsdorn einzudringen vermag, andererseits ausreichend fest ist, um einen sicheren Halt des Befestigungsdorns im Untergrund zu gewährleisten.

Nach der Teilung der Strecke wird vorzugsweise das Platzhalterelement, dessen Ende in Überdeckung mit dem Endpunkt der Strecke gebracht worden ist, ebenfalls lagefixiert. Die Fixierung erfolgt vorzugsweise nicht am Untergrund, sondern an einer Schiene, die Bestandteil der Vorrichtung ist. Die Fixierung ist temporär, um beispielsweise eine einmal festgelegte Teilung auf andere Bereiche übertragen zu können. Nach der Übertragung kann die Fixierung wieder gelöst werden, um eine andere Teilung vorzunehmen. Bei der temporären Fixierung können Fixiermittel eingesetzt werden, wie sie nachfolgend in Verbindung mit der erfindungsgemäßen Vorrichtung zur Durchführung des Verfahrens beschrieben werden.

Die zur Durchführung des Verfahrens verwendete Vorrichtung umfasst mindestens zwei Platzhalterelemente, die über mindestens ein elastisches Element verbunden sind. Das elastische Element ist dehnbar, so dass die Abmessung in Längsrichtung der Vorrichtung variabel ist. Da die Abmessungen der Platzhalterelemente vorgegeben sind, verändert sich lediglich der Abstand zwischen den Platzhalterelementen. Der Abstand ist somit variabel einstellbar.

Zum Dehnen des elastischen Elements wird eine Zugkraft aufgebracht, indem die beiden Platzhalterelemente auseinander gezogen werden. Sind mehr als zwei Platzhalterelemente über mindestens ein elastisches Element verbunden, wird vorzugsweise an den beiden außen liegenden Platzhalterelementen gezogen.

Die Anordnung der mehreren Platzhalterelemente erfolgt stets in einer Reihe, so dass die Vorrichtung eine Längserstreckung besitzt. Die Abmessungen der Platzhalterelemente in Längsrichtung der Vorrichtung entsprechen denen eines anzubringenden oder zu verlegenden Stein- oder Plattenformats, so dass diese stellvertretend eine Stein-/Plattenlage oder Stein-/Plattenbreite (jeweils ohne Fuge) wiedergeben. Das die Platzhalterelemente verbindende elastische Element steht stellvertretend für die zwischen den Steinen oder Platten auszubildende Fuge, die in Abhängigkeit von den Bautoleranzen unterschiedlich groß ausfallen kann.

Das elastische Element ist bevorzugt in der Weise ausgeführt, dass es sämtliche Platzhalterelemente verbindet. Das heißt, dass es durchlaufend ausgebildet ist bzw. sich von einem Ende bis zum anderen Ende der Vorrichtung erstreckt. Alternativ können auch mehrere gleiche elastische Elemente jeweils zwischen zwei Platzhaltern vorgesehen werden. In beiden Fällen ist gewährleistet, dass bei Fixieren des einen Endes der Vorrichtung und Aufbringen einer Zugkraft an dem jeweils anderen Ende der Vorrichtung diese sich in der Weise dehnt, dass gleichmäßige Abstände zwischen den Platzhalterelementen ausgebildet werden. Da die Abstände eine Fugenbreite wiedergeben, lässt sich unter Zuhilfenahme der Vorrichtung in einfacher Weise eine gleichmäßige Fugenaufteilung vornehmen, bei welcher auch Bauteiltoleranzen berücksichtigt werden können.

Gemäß einer bevorzugten Ausführungsform der Erfindung ist das elastische Element an sich gegenüberliegenden Enden mit jeweils einem Platzhalterelement verbunden. Umfasst die Vorrichtung mehr als zwei Platzhalterelemente, sind bevorzugt jeweils zwei benachbarte Platzhalterelemente über ein elastisches Element verbunden.

Alternativ oder ergänzend wird vorgeschlagen, dass das elastische Element zwischen seinen beiden Enden zumindest einen Abschnitt besitzt, der mit mehreren Platzhalterelementen verbunden ist. Vorzugsweise ist das elastische Element mit sämtlichen Platzhalterelementen verbunden.

Die Verbindung zwischen dem elastischen Element und den Platzhalterelementen muss dergestalt sein, dass eine Relativbewegung der Platzhalterelemente gegenüber dem elastischen Element verhindert wird. Denn dadurch würden sich die Abstände zwischen den jeweiligen Platzhalterelementen ändern. Eine gleichmäßige Fugenaufteilung wäre somit nicht mehr gewährleistet.

Um bei Bedarf die Anzahl und/oder die Größe der Platzhalterelemente zu ändern, kann eine lösbare Verbindung von Vorteil sein. Diese sollte dergestalt sein, dass die Platzhalterelemente verschiebbar und/oder abnehmbar sind. Die Platzhalterelemente können dann gegen andere Platzhalterelemente ausgetauscht werden, die ein anderes Stein- oder Plattenformat repräsentieren.

Erfindungsgemäß sind die Platzhalterelemente in gereihter Anordnung über mindestens ein elastisches Element in der Weise verbunden, dass sie in entspanntem Zustand der Vorrichtung, d. h. ohne äußere Krafteinwirkung, unmittelbar aneinander liegen. Das heißt, dass vorzugsweise auch das elastische Element entspannt ist. Soll nun die ideale Fugenbreite ermittelt werden, wird eine Zugkraft aufgebracht, die eine gleichmäßige Dehnung des mindestens einen elastischen Elements und damit gleiche Abstände zwischen den Platzhalterelementen zur Folge hat.

Zur Verbindung der Platzhalterelemente mit einem durchlaufenden, elastischen Element weisen die Platzhalterelemente bevorzugt jeweils eine Ausnehmung oder Öffnung auf. In die Ausnehmung oder Öffnung kann das elastische Element verliersicher aufgenommen werden. Zur Ausbildung der Ausnehmung oder Öffnung können die Platzhalterelemente als flache Rohrabschnitte oder als C-förmige Profilabschnitte ausgebildet sein. Derartige Platzhalterelemente lassen sich in einfacher Weise - wie Perlen auf eine Schnur - nacheinander auf das elastische Element aufschieben. Anschließend muss ihre Lage fixiert werden, um eine Verschiebung der Platzhalterelemente gegenüber dem elastischen Element während der bestimmungsgemäßen Verwendung der Vorrichtung zu verhindern.

Gemäß einer bevorzugten Ausführungsform der Erfindung ist das elastische Element ein elastisches Trägerband, an dem die Platzhalterelemente in gereihter Anordnung befestigt sind. Das elastische Trägerband lässt sich in einfacher Weise mit einem als Rohrabschnitt oder als C-förmiger Profilabschnitt ausgebildeten Platzhalterelement verbinden, so dass die Vorrichtung kostengünstig herstellbar ist. Zudem weist ein elastisches Trägerband in der Regel ein geringes Gewicht auf. Werden ferner die Platzhalterelemente aus einem leichten Material, wie beispielsweise Kunststoff oder Aluminium, hergestellt, ist eine gute Handhabbarkeit der Vorrichtung gewährleistet. Darüber hinaus sind diese Materialien unempfindlich gegenüber Feuchtigkeit.

Die Länge der Vorrichtung hängt insbesondere vom jeweiligen Einsatzbereich ab. Sie beträgt vorzugsweise 50 bis 250 cm. Solchen Längen sind noch gut zu handhaben. Ferner kann vorgesehen sein, dass die Länge variabel ist, indem Platzhalterelemente ergänzt oder entfernt werden.

Erfindungsgemäß entspricht eine Abmessung der Platzhalterelemente in Längsrichtung der Vorrichtung einem gängigen Platten- oder Steinformat. Beispielsweise kann die Abmessung in Längsrichtung dem genormten Steinformat DF (Steinhöhe = 5,2 cm) oder NF (Steinhöhe = 7,1 cm) entsprechen. Diese Abmessungen sind besonders dienlich, wenn es die Schichthöhen einer Klinker- oder Riemchenfassade festzulegen gilt, da in diesem Fall DF und NF gängige Steinformate darstellen.

Vorteilhafterweise ist zumindest an einem Ende der Vorrichtung ein Griffteil angeordnet. Das Griffteil erleichtert die Handhabung der Vorrichtung. Vorzugsweise ist an beiden Enden jeweils ein Griffteil vorgesehen, so dass die Orientierung der Vorrichtung unerheblich ist. Weiterhin vorzugsweise besitzt das Griffteil in Längsrichtung der Vorrichtung die gleiche Abmessung wie ein Platzhalterelement. Denn dann kann das Griffteil ein Platzhalterelement ersetzen bzw. selbst ein Platzhalterelement ausbilden. Bevorzugt ist das Griffteil über das elastische Element mit den übrigen Platzhalterelementen verbunden. Dadurch ist gewährleistet, dass bei Aufbringen einer Zugkraft der Abstand zwischen dem Griffteil und dem benachbarten Platzhalterelement gleich dem Abstand zwischen zwei Platzhalterelementen ist. Das Griffteil kann somit ebenfalls zur Teilung einer Strecke in gleiche Streckenabschnitte genutzt werden.

In Weiterbildung der Erfindung wird vorgeschlagen, dass zumindest an einem Ende der Vorrichtung, vorzugsweise an einem Griffteil, eine Anschlagkante und/oder ein Befestigungselement ausgebildet ist bzw. sind. Die Anschlagkante kann in Überdeckung mit dem Anfangspunkt einer in gleiche Streckenabschnitte zu teilenden Strecke gebracht werden. Die Anschlagkante fällt daher bevorzugt mit der Außenkante eines außen liegenden Platzhalterelements bzw. mit der Außenkante eines Griffteils zusammen. Über das alternativ oder ergänzend vorgesehene Befestigungselement kann die Vorrichtung am Untergrund befestigt werden. Vorzugsweise ist das Befestigungselement ein Befestigungsdorn, der in den Untergrund eingedrückt wird. Die Befestigung ist temporär für die Dauer der Durchführung des Verfahrens.

Ist die Vorrichtung ausgerichtet und lagefixiert, kann durch Ziehen am nicht fixierten Ende der Vorrichtung die Außenkante eines in diesem Bereich angeordneten Platzhalterelements in Überdeckung mit dem Endpunkt der zu teilenden Strecke gebracht werden. Die Abstände zwischen den Platzhalterelementen zeigen dann die Fugenbreite an, die auf den Untergrund, beispielsweise durch Anzeichnen, übertragen werden kann.

Als weiterbildende Maßnahme wird ferner vorgeschlagen, dass die Vorrichtung eine Einrichtung zur Überprüfung der horizontalen und/oder vertikalen Lage umfasst. Die Einrichtung kann beispielsweise eine Libelle mit einer in einer Flüssigkeit eingeschlossenen Gasblase sein. Eine solche Einrichtung erleichtert das Ausrichten der Vorrichtung. Ferner macht sie den Einsatz von Schlagschnüren und/oder Loten entbehrlich.

Darüber hinaus wird vorgeschlagen, dass die Vorrichtung eine Schiene umfasst, auf welcher die Platzhalterelemente und/oder ein Griffteil in Längsrichtung verschiebbar gelagert sind. Die Schiene verleiht der Vorrichtung eine gewisse Formsteifigkeit, so dass die Handhabung der Vorrichtung vereinfacht wird. Zugleich vermag eine entsprechend formsteife Vorrichtung eine Mess- und/oder Richtlatte zu ersetzen.

Durch die in Längsrichtung verschiebbare Lagerung der Platzhalterelemente auf der Schiene wird eine Führung der Platzhalterelemente bewirkt. Um weiterhin gleiche Abstände zwischen den Platzhalterelementen bzw. die Teilung einer Strecke in gleiche Streckenabschnitte zu gewährleisten, muss die Lagerung in der Weise erfolgen, dass sich das elastische Element beim Dehnen weiterhin frei bewegen kann. Beispielsweise können die Platzhalterelemente derart auf der Schiene verschiebbar gelagert sein, dass eine Art Tunnel zwischen der Schiene und den Platzhalterelementen ausgebildet wird, durch den das elastische Element geführt ist.

Vorteilhafterweise umfasst die Vorrichtung mindestens ein Fixiermittel, das eine temporäre Lagefixierung eines Platzhalterelements und/oder eines Griffteils auf der Schiene und/oder am Untergrund ermöglicht. Vorzugsweise erfolgt die Lagefixierung des Platzhalterelements und/oder des Griffteils, nachdem alle oder zumindest mehrere Platzhalterelemente unter Ausbildung geeigneter Fugenbreiten über die zu teilende Strecke gleichmäßig verteilt worden sind. Denn dann kann das Ergebnis fixiert werden und als Richtmaß zur Teilung weiterer Strecken verwendet werden. Vorzugsweise ist jedes Platzhalterelement und/oder jedes Griffteil auf der Schiene und/oder am Untergrund mittels eines Fixiermittels temporär fixierbar.

Das Fixiermittel kann insbesondere eine Schraube, ein Stift und/oder ein Bolzen sein. Entsprechend ist in der Schiene mindestens eine Ausnehmung vorgesehen, in welche das Fixiermittel einsetzbar ist. Ist die Ausnehmung zur Aufnahme des Fixiermittels im Wesentlichen senkrecht zur Längsachse der Vorrichtung geführt, wird ein Formschluss bewirkt, der verhindert, dass sich das elastische Element wieder zusammenzieht, wenn dieses nicht mehr auf Zug beansprucht wird. In Abhängigkeit von der Länge des Fixiermittels kann dieses alternativ oder ergänzend zur temporären Lagefixierung des jeweiligen Platzhalterelements am Untergrund eingesetzt werden.

Vorzugsweise befindet sich die Ausnehmung zur Aufnahme des Fixiermittels an einer Seitenkante der Schiene, um nicht mit dem elastischen Element zu kollidieren. Des Weiteren bevorzugt besitzt die Schiene mehrere in regelmäßigen Abständen angeordnete seitliche Ausnehmungen zur Aufnahme jeweils eines Fixiermittels.

Die Fixierung kann auch über ein Rastelement als Fixiermittel bewirkt werden, das vorzugsweise an einem Platzhalterelement oder einem Griffteil ausgebildet und in verrastendem Eingriff mit mindestens einer Ausnehmung der Schiene bringbar ist. Idealerweise ist das Rastelement dergestalt ausgebildet, dass es beim Auseinanderziehen der Vorrichtung nicht in verrastendem Eingriff mit einer Ausnehmung der Schiene steht, so dass die Platzhalterelemente entlang der Schiene verschoben werden können. Ist eine ideale Teilung der zu teilenden Strecke gefunden rasten die Fixiermittel in eine Ausnehmung der Schiene ein, so dass eine Lageveränderung der Platzhalterelemente verhindert wird. Eine solche Vorrichtung ist besonders einfach zu handhaben.

Bevorzugte Ausführungsformen der Erfindung werden nachfolgend anhand der beigefügten Zeichnungen näher erläutert. Diese zeigen:
Fig. 1 eine Seitenansicht einer Vorrichtung gemäß einer ersten bevorzugten Ausführungsform der Erfindung,
Fig. 2 eine Explosionsdarstellung einer Vorrichtung gemäß einer zweiten bevorzugten Ausführungsform der Erfindung,
Fig. 3 eine perspektivische Darstellung einer Vorrichtung gemäß einer dritten bevorzugten Ausführungsform der Erfindung,
Fig. 4 eine perspektivische Darstellung einer Vorrichtung gemäß einer vierten bevorzugten Ausführungsform der Erfindung,
Fig. 5 eine Seitenansicht des Griffteils der Vorrichtung der Fig. 4,
Fig. 6 eine perspektivische Darstellung eines Griffteils und eines Platzhalterelements gemäß einer fünften bevorzugten Ausführungsform der Erfindung und
Fig. 7 einen Querschnitt durch ein Platzhalterelement für eine erfindungsgemäße Vorrichtung.

### Ausführliche Beschreibung der Zeichnungen

Die in der Fig. 1 dargestellte Vorrichtung zur Teilung einer Strecke in gleiche Streckenabschnitte umfasst mehrere gleich große, rechteckige Platzhalterelemente 1, die über ein elastisches Element 2 in der Weise verbunden sind, dass in entspanntem Zustand des elastischen Elements 2 die Platzhalterelemente 1 unmittelbar aneinander liegen. Bei dem elastischen Element 2 handelt es sich um ein elastisches Trägerband, das durch die Platzhalterelemente 1 hindurchgeführt ist, da diese als Hohlkörper ausgeführt sind und eine Ausnehmung 3 zur Aufnahme des Trägerbands besitzen. Das Trägerband ist nicht nur elastisch, sondern auch biegsam. Insofern kann die in der Fig. 1 dargestellte Vorrichtung auch auf nicht ebenen Flächen eingesetzt werden.

Die beiden Enden der Vorrichtung der Fig. 1 sind unterschiedlich ausgeführt. Ein erstes Ende ist mit einem Widerlager 11 zur Befestigung des Trägerbands ausgestattet. An dem Widerlager 11 ist eine Anschlagkante 5 ausgebildet, die den Startpunkt einer zu teilenden Strecke markiert. Die Anschlagkante 5 fällt mit der Außenkante des ersten Platzhalterelements 1 zusammen. Wird nunmehr an dem anderen Ende der Vorrichtung gezogen, dehnt sich das Trägerband und es bilden sich Abstände a zwischen den Platzhalterelementen 1, die alle gleich sind. Über die Platzhalterelemente 1, deren Abmessung b in Längsrichtung der Vorrichtung einer gängigen Stein- oder Plattenabmessung entspricht, können demnach Stein- oder Plattenlagen und über die Abstände a zwischen den Platzhalterelementen 1 die Fugenbreiten festgelegt werden.

Um die Handhabung der Vorrichtung zu vereinfachen, weist die Vorrichtung der Fig. 1 an dem durch das Widerlager 11 gebildeten ersten Ende Befestigungselemente 6 in Form zweier Befestigungsdorne auf, die zur temporären Lagefixierung der Vorrichtung in einen Untergrund eingedrückt werden können. Das dem Widerlager 11 gegenüberliegende Ende der Vorrichtung weist ein Griffteil 4 in Form eines Hakens auf. Soll das Trägerband gedehnt werden, kann ein Finger um den Haken gelegt und hieran gezogen werden. Zugleich kann der Haken als weiteres Befestigungselement 6 eingesetzt werden, um das andere Ende temporär am Untergrund zu fixieren, wenn das Trägerband gedehnt bleiben soll.

Bei kürzeren zu teilenden Strecken kann die temporäre Lagefixierung zur Aufrechterhaltung eines gedehnten Zustands der Vorrichtung auch über ein Fixiermittel 9 in Form eines Stifts bewirkt werden. Der Stift wird hierzu senkrecht durch das Platzhalterelement 1 und das elastische Element 2 in den Untergrund eingedrückt.

Die Platzhalterelemente 1 sind fest mit dem Trägerband als elastisches Element 2 verbunden. Eine Relativbewegung der Platzhalterelemente 1 gegenüber dem Trägerband ist damit ausgeschlossen. Auf diese Weise ist sichergestellt, dass sich bei einer Dehnung des Trägerbandes gleiche Abstände a zwischen den Platzhalterelementen 1 ausbilden.

Die in der Fig. 2 in einer Explosionsdarstellung gezeigte weitere Vorrichtung unterscheidet sich von der der Fig. 1 im Wesentlichen dadurch, dass an einem ersten Ende anstelle eines Widerlagers 11 ein Griffteil 4 ausgebildet ist. Das Griffteil 4 weist ebenfalls eine Anschlagkante 5 auf, die jedoch außenliegend angeordnet ist. Denn die Abmessung c des Griffteils 4 in Längsrichtung der Vorrichtung entspricht der Abmessung b der Platzhalterelemente 1, so dass das Griffteil 4 selbst ein Platzhalterelement ausbildet. Denn das Griffteil 4 ist ebenfalls mit dem elastischen Element 2 verbunden, so dass zwischen dem Griffteil 4 und dem nächsten Platzelement 1 der gleiche Abstand a ausgebildet wird wie zwischen zwei Platzhalterelementen 1, wenn am anderen Ende der Vorrichtung gezogen wird.

Der Fig. 2 ist ferner zu entnehmen, dass die Platzhalterelemente 1 über Schrauben 12 und Muttern 13 mit dem elastischen Element 2 verbunden sein können. Im Trägerband sind in regelmäßigen Abständen Ausnehmungen 14 zur Aufnahme der Schrauben 12 ausgebildet. Die Verbindung der Platzhalterelemente 1 mit dem elastischen Element 2 ist demnach lösbar. Die Anzahl der Platzhalterelemente 1 auf dem Trägerband kann somit in einfacher Weise variiert werden, indem Platzhalterelemente 1 hinzugefügt oder entfernt werden. Ferner können Platzhalterelemente 1 einfach ausgetauscht werden, um beispielsweise andere Stein- oder Plattenformate darzustellen. Im Übrigen gleicht die Vorrichtung der Fig. 2 weitgehend der der Fig. 1.

Die Vorrichtung der Fig. 3 weist zwei gleich ausgebildete Enden auf, so dass die Orientierung beliebig ist. Die Enden bilden Griffteile 4 aus, die vorliegend ergonomisch geformt sind. Auf der Rückseite der Griffteile 4 ist jeweils ein Befestigungselement 6 in Form eines Befestigungsdorns angeordnet, über welche die Vorrichtung temporär lagefixiert werden kann. Die Abmessung c der Griffteile 4 ist jeweils gleich der Abmessung b der Platzhalterelemente 1 gewählt, so dass auch bei dieser Vorrichtung die Griffteile 4 als Platzhalterelemente 1 einsetzbar sind.

Das mittig angeordnete Platzhalterelement 1 weist auf seiner Oberseite eine Einrichtung 7 zur Überprüfung der horizontalen und/oder vertikalen Lage der Vorrichtung auf. Die Einrichtung 7 ist als Libelle ausgebildet.

Eine weitere bevorzugte Ausführungsform einer erfindungsgemäßen Vorrichtung ist in der Fig. 4 dargestellt. Sie unterscheidet sich von den zuvor beschrieben insbesondere durch eine Schiene 8, auf welcher die Platzhalterelemente 1 sowie ein Griffteil 4' verschiebbar geführt sind. Die Platzhalterelemente 1 sind untereinander, mit dem Griffteil 4' sowie mit einem endseitig angeordneten weiteren Griffteil 4 über ein nicht weiter dargestelltes elastisches Element 2 verbunden. Dieses ist vorzugsweise wiederum bandförmig ausgebildet und zwischen der Schiene 8 und den Platzhalterelementen 1 angeordnet. Das elastische Element 2 hat keine Verbindung zur Schiene 8.

Das endseitig angeordnete Griffteil 4 ist mit einem Befestigungselement 6 in Form eines Befestigungsdorns ausgestattet. Ferner bildet das Griffelement 4 eine Anschlagkante 5 aus (siehe Fig. 5). Die Abmessung c des Griffteils 4 ist wiederum gleich der Abmessung b der Platzhalterelemente 1 gewählt (siehe Fig. 4). Die Schiene 8 kann demnach derart an eine Fläche angelegt werden, dass die Anschlagkante 5 des außenliegenden linken Griffteils 4 in Überdeckung mit einem Startpunkt einer zu teilenden Fläche zu liegen kommt. Wird der Startpunkt durch eine quer zur Fläche abgehende Wand gebildet, kann die Anschlagkante der Vorrichtung bis an die Wand geführt werden. Über eine im Bereich einer Seitenfläche eines Platzhalterelements 1 angeordnete Libelle (Einrichtung 7), kann die horizontale Lage der Vorrichtung überprüft werden.

Das Verschieben der Platzhalterelemente 1 auf der Schiene 8 wird über das Griffteil 4' bewirkt. Die Verbindung des Griffteils 4' und der Platzhalterelemente 1 mit dem elastischen Element 2 gewährleistet dabei, dass zwischen den Platzhalterelementen 1 sowie zwischen den Platzhalterelementen 1 und den Griffteilen 4 bzw. 4'gleiche Abstände a ausgebildet werden.

Die Platzhalterelemente 1 und das Griffteil 4' weisen Ausnehmungen 10 auf, in die bei Bedarf ein Fixiermittel 9 einsetzbar ist, um das jeweilige Platzhalterelement 1 bzw. das Griffteil 4' in seiner gegenwärtigen Lage zu fixieren. Die Ausnehmungen 10 können mit einem Gewinde versehen sein, so dass durch Eindrehen einer als Fixiermittel 9 dienenden Schraube (siehe Fig. 6), die sich an der Schiene 8 abstützt, eine nach Art einer Klemmverbindung ausgestaltete temporäre Lagefixierung gegenüber der Schiene 8 realisierbar ist. Die Vorrichtung kann dann bewegt werden, ohne dass die vorgenommene Teilung verloren geht. Wird die Vorrichtung an anderer Stelle erneut an eine Fläche angelegt, kann die Teilung übernommen werden.

Wie der Fig. 6 ferner zu entnehmen ist, können das Griffteil 4' und die Platzhalterelemente 1 als C-förmige Profilabschnitte ausgebildet sein. Die Profilabschnitte können in seitliche Längsnuten der Schiene 8 eingreifen, so dass hierüber in einfacher Weise eine verschiebbare Lagerung realisierbar ist.

Die Fig. 7 zeigt einen Querschnitt durch ein geringfügig modifiziertes Platzhalterelement 1. Denn dieses ist ebenfalls als ein C-förmiger Profilabschnitt ausgebildet. Die Ausnehmung 10 zur Aufnahme eines Fixiermittels 9 ist hier jedoch seitlich angeordnet.

### Bezugszeichenliste

- 1: Platzhalterelement
- 2: elastisches Element
- 3: Ausnehmung
- 4: Griffteil
- 5: Anschlagkante
- 6: Befestigungselement
- 7: Einrichtung zur Überprüfung der horizontalen und/oder vertikalen Lage
- 8: Schiene
- 9: Fixiermittel
- 10: Ausnehmung
- 11: Widerlager
- 12: Schraube
- 13: Mutter
- 14: Ausnehmung

## Patentansprüche

1. Verfahren zur Teilung einer Strecke in gleiche Streckenabschnitte, insbesondere zur Festlegung von Schichthöhen und/oder Fugenbreiten bei der Anbringung stein- oder plattenförmiger Fassadenelemente oder beim Verlegen stein- oder plattenförmiger Bodenbeläge, bei dem eine Vorrichtung nach einem der Ansprüche 4 bis 13 verwendet wird, die mindestens zwei über mindestens ein elastisches Element (2) verbundene Platzhalterelemente (1) umfasst, so dass ein Abstand (a) zwischen den Platzhalterelementen (1) durch Aufbringen einer Zugkraft variabel einstellbar ist,
umfassend die Schritte:
- Anlegen der Vorrichtung an eine Fläche, wobei ein erstes Ende der Vorrichtung und/oder ein Ende eines in diesem Endbereich angeordneten Platzhalterelements (1) mit einem Anfangspunkt einer zu teilenden Strecke in Überdeckung gebracht wird,
- paralleles Ausrichten der Vorrichtung in Bezug auf die zu teilende Strecke,
- Fixieren des ersten Endes der Vorrichtung und/oder des in diesem Endbereich angeordneten Platzhalterelements (1) an der Fläche, beispielsweise durch einfaches Andrücken,
- Ziehen am gegenüberliegenden anderen Ende der Vorrichtung parallel zur zu teilenden Strecke, wobei das andere Ende der Vorrichtung und/oder ein Ende eines vorzugsweise in diesem Endbereich angeordneten Platzhalterelements (1) in Überdeckung mit einem Endpunkt der Strecke gebracht wird.

2. Verfahren nach Anspruch 1,
**dadurch gekennzeichnet, dass** das erste Ende der Vorrichtung und/oder das in diesem Endbereich angeordnete Platzhalterelement (1) über ein Befestigungselement (6), insbesondere über einen Befestigungsdorn, an der Fläche temporär lagefixiert wird.

3. Verfahren nach Anspruch 1 oder 2,
**dadurch gekennzeichnet, dass** das Platzhalterelement (1), dessen Ende in Überdeckung mit dem Endpunkt der Strecke gebracht worden ist, unter Verwendung eines Fixiermittels (9) temporär lagefixiert wird.

4. Vorrichtung zur Durchführung des Verfahrens nach einem der Ansprüche 1 bis 3, umfassend mindestens zwei Platzhalterelemente (1), die über mindestens ein elastisches Element (2) verbunden sind, so dass ein Abstand (a) zwischen den Platzhalterelementen (1) durch Aufbringen einer Zugkraft variabel einstellbar ist,
**dadurch gekennzeichnet, dass** die Platzhalterelemente (1) in gereihter Anordnung über mindestens ein elastisches Element (2) in der Weise verbunden sind, dass sie in entspanntem Zustand der Vorrichtung unmittelbar aneinander liegen, und wobei eine Abmessung (b) der Platzhalterelemente (1) in Längsrichtung der Vorrichtung einem Platten- oder Steinformat, beispielsweise DF oder NF, entspricht.

5. Vorrichtung nach Anspruch 4,
**dadurch gekennzeichnet, dass** das elastische Element (2) an sich gegenüberliegenden Enden mit jeweils einem Platzhalterelement (1) und/oder zumindest in einem Abschnitt zwischen diesen Enden mit mehreren Platzhalterelementen (1) verbunden ist, wobei vorzugsweise die Verbindung lösbar ist, so dass die Platzhalterelemente (1) verschiebbar und/oder abnehmbar sind.

6. Vorrichtung nach Anspruch 4 oder 5,
**dadurch gekennzeichnet, dass** die Platzhalterelemente (1) jeweils eine Ausnehmung (3) oder Öffnung zur Aufnahme des elastischen Elements (2) aufweisen, wobei vorzugsweise die Platzhalterelemente (1) als flache Rohrabschnitte oder als C-förmige Profilabschnitte ausgebildet sind.

7. Vorrichtung nach einem der Ansprüche 4 bis 6,
**dadurch gekennzeichnet, dass** das elastische Element (2) ein elastisches Trägerband ist, an dem die Platzhalterelemente (1) in gereihter Anordnung befestigt sind.

8. Vorrichtung nach einem der Ansprüche 4 bis 7,
**dadurch gekennzeichnet, dass** die Länge der Vorrichtung 50 bis 250 cm beträgt.

9. Vorrichtung nach einem der Ansprüche 4 bis 8,
**dadurch gekennzeichnet, dass** zumindest an einem Ende der Vorrichtung, vorzugsweise an einem Griffteil (4), eine Anschlagkante (5) und/oder ein Befestigungselement (6), insbesondere ein Befestigungsdorn, ausgebildet ist bzw. sind.

10. Vorrichtung nach einem der Ansprüche 4 bis 9,
**dadurch gekennzeichnet, dass** die Vorrichtung eine Einrichtung (7) zur Überprüfung der horizontalen und/oder vertikalen Lage, insbesondere eine Libelle, umfasst.

11. Vorrichtung nach einem der Ansprüche 4 bis 10,
**dadurch gekennzeichnet, dass** die Vorrichtung eine Schiene (8) umfasst, auf welcher die Platzhalterelemente (1) und/oder ein Griffteil (4) in Längsrichtung verschiebbar gelagert sind.

12. Vorrichtung nach einem der Ansprüche 4 bis 11,
**dadurch gekennzeichnet, dass** die Vorrichtung mindestens ein Fixiermittel (9) zur temporären Lagefixierung eines Platzhalterelements (1) und/oder eines Griffteils (4) umfasst, wobei das Fixiermittel (9) insbesondere eine Schraube, ein Stift und/oder ein Bolzen ist, der in Eingriff mit einer Ausnehmung (10) der Schiene (8) bringbar ist.

## Claims

1. A method for dividing a section into identical subsections, in particular in order to determine course heights and/or joint widths when fitting brick-shaped or panel-shaped facade elements or when laying brick-shaped or panel-shaped floor coverings, in which a device as claimed in one of claims 4 to 13 is used which comprises at least two spacer elements (1) connected by means of at least one elastic element (2), so that a distance (a) between the spacer elements (1) can be adjusted in a variable manner by the application of a tensile force,
comprising the steps of:
- laying the device on a surface, wherein a first end of the device and/or an end of a spacer element (1) disposed in this end region is aligned over a starting point of a section to be divided,
- aligning the device parallel with respect to the section to be divided,
- fixing the first end of the device and/or the spacer element (1) disposed in this end region to the surface, for example simply by pressing,
- pulling the opposing other end of the device parallel to the section to be divided, whereupon the other end of the device and/or an end of a spacer element (1) which is preferably disposed in this end region is aligned over an end point of the section.

2. The method as claimed in claim 1,
**characterized in that** the first end of the device and/or the spacer element (1) disposed in this end region is temporarily fixed in position by means of a fastening element (6), in particular by means of a fastening spike.

3. The method as claimed in claim 1 or claim 2,
**characterized in that** the spacer element (1) the end of which has been aligned over the end point of the section is temporarily fixed in position using a fixing means (9).

4. A device for carrying out the method as claimed in one of claims 1 to 3, comprising at least two spacer elements (1) which are connected by means of at least one elastic element (2), so that a distance (a) between the spacer elements (1) can be adjusted in a variable manner by the application of a tensile force,
**characterized in that** the spacer elements (1) are connected in a row by means of at least one elastic element (2) in a manner such that in the non-tensioned state of the device, they lie directly adjacent to each other, and wherein a dimension (b) of the spacer elements (1) in the longitudinal direction of the device corresponds to a panel or brick format, for example DF or NF.

5. The device as claimed in claim 4,
**characterized in that** the elastic element (2) is connected at its opposite ends to a respective spacer element (1) and/or to a plurality of spacer elements (1) in at least a segment between these ends, wherein preferably, the connection is releasable, so that the spacer elements (1) can be displaced and/or removed.

6. The device as claimed in claim 4 or claim 5,
**characterized in that** the spacer elements (1) respectively have a recess (3) or opening in order to receive the elastic element (2), wherein preferably, the spacer elements (1) are configured as flat tubular segments or as C-shaped profiled segments.

7. The device as claimed in one of claims 4 to 6,
**characterized in that** the elastic element (2) is an elastic support strip on which the spacer elements (1) are fastened in a row.

8. The device as claimed in one of claims 4 to 7,
**characterized in that** the length of the device is 50 to 250 cm.

9. The device as claimed in one of claims 4 to 8,
**characterized in that** an abutment edge (5) and/or a fastening element (6), in particular a fastening spike, is formed on at least one end of the device, preferably on a gripping portion (4).

10. The device as claimed in one of claims 4 to 9,
**characterized in that** the device comprises a means (7) for checking the horizontal and/or vertical position, in particular a spirit level.

11. The device as claimed in one of claims 4 to 10,
**characterized in that** the device comprises a rail (8) on which the spacer elements (1) and/or a gripping portion (4) are mounted so as to be displaceable in the longitudinal direction.

12. The device as claimed in one of claims 4 to 11,
**characterized in that** the device comprises at least one fixing means (9) for temporarily fixing a spacer element (1) and/or a gripping portion (4) in position, wherein the fixing means (9) is in particular a screw, a pin and/or a nut which can be brought into engagement with a recess (10) of the rail (8).

## Revendications

1. Procédé, destiné à diviser un trajet en des tronçons de trajet identiques, notamment dans le but de fixer des hauteurs de couches et / ou des largeurs de joints lors de l'application d'éléments de façade en forme de pierres ou en forme de panneaux ou lors de la pose de revêtements de sol en forme de pierres ou en forme de panneaux, lors duquel l'on utilise un dispositif selon l'une quelconque des revendications 4 à 13, qui comprend au moins deux éléments de réserve de place (1) reliés par au moins un élément (2) élastique, de telle sorte qu'un écart (a) entre les éléments de réserve de place (1) soit réglable de manière variable, par l'application d'une force de traction, comprenant les étapes consistant à :
- appliquer le dispositif sur une surface, une première extrémité du dispositif et / ou une extrémité d'un élément de réserve de place (1) disposé dans cette zone d'extrémité étant amenée en coïncidence avec un point de départ d'un trajet qui doit être divisé,
- aligner à la parallèle le dispositif en rapport au trajet qui doit être divisé,
- fixer la première extrémité du dispositif et / ou l'élément de réserve de place (1) disposé dans cette zone d'extrémité sur la surface, par exemple par l'exercice d'une simple pression,
- tirer sur l'autre extrémité opposée du dispositif, à la parallèle du trajet qui doit être divisé, l'autre extrémité du dispositif et / ou une extrémité de l'élément de réserve de place (1) disposé dans cette zone d'extrémité étant amenée en coïncidence avec un point d'extrémité du trajet.

2. Procédé selon la revendication 1,
**caractérisé en ce que** l'on fixe temporairement en position sur la surface la première extrémité du dispositif et / ou de l'élément de réserve de place (1) disposé dans cette zone d'extrémité par l'intermédiaire d'un élément de fixation (6), notamment par l'intermédiaire d'un mandrin de fixation.

3. Procédé selon la revendication 1 ou 2,
**caractérisé en ce que** l'on fixe temporairement en position l'élément de réserve de place (1), dont l'extrémité a été amenée en coïncidence avec le point d'extrémité du trajet, en utilisant un moyen de fixation (9).

4. Dispositif, destiné à réaliser le procédé selon l'une quelconque des revendications 1 à 3, comprenant au moins deux éléments de réserve de place (1), qui sont reliés par l'intermédiaire d'au moins un élément (2) élastique, de telle sorte qu'un écart (a) entre les éléments de réserve de place (1) soit réglable de manière variable, par l'application d'une force de traction,
**caractérisé en ce que** les éléments de réserve de place (1) sont reliés en rangs par l'intermédiaire d'au moins un élément (2) élastique, de telle manière que lorsque le dispositif est détendu, ils soient directement adjacents, et une dimension (b) des éléments de réserve de place (1) dans la direction longitudinale du dispositif correspondant à un format de panneau ou à un format de pierre, par exemple DF ou NF.

5. Dispositif selon la revendication 4,
**caractérisé en ce que** l'élément élastique (2) est relié sur des extrémités mutuellement opposées avec chaque fois un élément de réserve de place (1) et /ou au moins dans un segment entre lesdites extrémités est relié par plusieurs éléments de réserve de place (1), de préférence, la liaison étant désolidarisable, de telle sorte que les éléments de réserve de place (1) puissent être déplacés et / ou retirés.

6. Dispositif selon la revendication 4 ou 5,
**caractérisé en ce que** les éléments de réserve de place (1) comportent chacun un évidement (3) ou un orifice, destiné à recevoir l'élément (2) élastique, de préférence, les éléments de réserve de place (1) étant conçus sous la forme de tronçons tubulaires plats ou de tronçons de profilés en forme de C.

7. Dispositif selon l'une quelconque des revendications 4 à 6,
**caractérisé en ce que** l'élément (2) élastique est une bande de support élastique, sur laquelle les éléments de réserve de place (1) sont fixés en rangées.

8. Dispositif selon l'une quelconque des revendications 4 à 7,
**caractérisé en ce que** la longueur du dispositif est de 50 à 250 cm.

9. Dispositif selon l'une quelconque des revendications 4 à 8, **caractérisé en ce qu'**au moins sur une extrémité du dispositif, de préférence sur une partie de préhension (4) est ou sont conçus une arête de butée (5) et / ou un élément de fixation (6), notamment un mandrin de fixation.

10. Dispositif selon l'une quelconque des revendications 4 à 9, **caractérisé en ce que** le dispositif comprend un système (7), destiné à vérifier la position horizontale et /ou verticale, notamment un niveau.

11. Dispositif selon l'une quelconque des revendications 4 à 10, **caractérisé en ce que** le dispositif comprend un rail (8) sur laquelle les éléments de réserve de place (1) et / ou une partie de préhension (4) sont logés de manière déplaçable dans la direction longitudinale.

12. Dispositif selon l'une quelconque des revendications 4 à 11, **caractérisé en ce que** le dispositif comprend au moins un moyen de fixation (9), pour fixer temporairement en position l'élément de réserve de place (1) et /ou une partie de préhension (4), le moyen de fixation (9) étant notamment une vis, un goujon et / ou un boulon, qui est susceptible d'être amené (e) en engagement avec un évidement (10) du rail (8) .
